# FASCICULE DE BREVET EUROPEEN

(11) **EP 1 027 909 B1**
(45) Date de publication et mention de la délivrance du brevet: **27.07.2005**
(21) Numéro de dépôt: 00420019.2
(22) Date de dépôt: 01.02.2000
(51) Int. Cl.: A63C 19/06, A63B 29/02

(54) **Piquets supports de filets et perches de sondage de la neige**
Stützstange für Netze sowie Lawinensonde
Net supporting pole and snow probing rod

(30) Priorité: 10.02.1999 FR 9902251
(43) Date de publication de la demande: 16.08.2000
(73) Titulaire: Costa, Antoine, 69910 Villie Morgon (FR)
(72) Inventeur: Costa, Antoine, 69910 Villie Morgon (FR)
(74) Mandataire: Schmitt, John

(56) Documents cités:
- AT-B- 400 815
- DE-A- 2 701 283
- DE-A- 3 316 790
- FR-A- 2 029 174
- FR-A- 2 555 064
- FR-A- 2 560 267
- FR-A- 2 584 933
- GB-A- 1 402 481

## Description

L'invention concerne des perfectionnements aux piquets supports de filets et aux perches de sondage de la neige.

Dans les stations de sport d'hiver, on utilise toutes sortes de filets comme, par exemple, des filets pour le balisage des pistes ou des filets pour la protection des skieurs ou des filets de protection contre le vent ; ces filets sont soutenus par des piquets dont le corps principal est constitué d'une tige cylindrique de révolution qui sont enfoncés dans le sol par une extrémité inférieure comportant une pointe et qui comportent à l'extrémité supérieure une tête à frapper permettant d'enfoncer le piquet support de filets et un ou plusieurs anneaux permettant d'accrocher les filets. Ces piquets supports de filets sont conçus pour présenter une bonne rigidité afin de résister aux contraintes d'environnement liées, notamment, aux efforts supportés par les filets comme, par exemple, l'impact d'un skieur, l'effort exercé par un vent violent, ou le poids de la neige ; ils comportent au niveau des points d'accroche des sécurités permettant de limiter le niveau des efforts appliqués au poteau, afin de lui garder son intégrité, tels que des colliers qui sont susceptibles de glisser le long du piquet support de filets ou des anneaux brisés susceptibles de s'ouvrir si l'effort est trop important. Ces poteaux, d'une longueur de l'ordre d'un mètre et demi à deux mètres sont généralement cylindriques d'un diamètre de l'ordre de vingt millimètres, sont réalisés à partir de tubes extrudés d'aluminium et sont munis d'une pointe rapportée comportant à sa base une partie cylindrique, d'un diamètre sensiblement égal au diamètre intérieur du tube et séparée de la pointe par un épaulement ayant sensiblement le diamètre extérieur du tube ; cette pointe est conçue pour que le piquet support de filets puisse s'arracher en cas d'efforts anormaux pour éviter sa destruction.

La recherche des personnes ensevelies dans les coulées de neige se fait notamment en utilisant des perches de sondage, dont le corps principal de perche est une tige réalisée, soit à partir d'un tube d'un diamètre d'environ douze millimètres d'un seul tenant, soit à partir de segments de tubes en aluminium de même diamètre, dont les extrémités comportent des pièces filetées mâle et femelle qui permettent leur assemblage bout à bout ; les perches de sondage comportent à leur extrémité inférieure une sorte de demi boule terminée par une base cylindrique, d'un diamètre sensiblement égal au diamètre intérieur du tube aluminium, qui pénètre dans le tube avec un épaulement d'un diamètre égal au diamètre extérieur du tube.

Il apparaît que les tubes aluminium utilisés aussi bien pour réaliser des piquets supports de filets que pour les perches de sondage, tels que ceux décrits dans le document FR-A-2 560 267 ont une limite élastique faible et qu'ils subissent fréquemment des déformations permanentes qui les rendent inopérants ; lorsque les dispositifs de protection permettant de protéger les piquets supports de filets ont fonctionné, il est nécessaire de faire intervenir du personnel pour les remettre en service ; les déformations peuvent provenir, pour les piquets supports de filets, des engins de damage qui passent sur les filets et pour les perches de sondage de bloc de neige plus dure qui devient l'extrémité inférieure de la perche de sondage et déforment cette dernière de manière permanente.

On connaît la technique de fabrication de pièces composites qui consiste à pulltruder en continu de la fibre minérale comme de la fibre de verre et de l'enduire d'un liant constitué, par exemple, d'une matière plastique polycondensable avant de l'introduire dans un conformateur, de manière à donner un profil constant à l'ensemble, tout en procédant à son réchauffage pour provoquer le durcissement. Les pièces ainsi fabriquées sont quasiment inaltérables et permettent une déformation élastique importante tout en ayant une excellente résistance à la déformation. Cette technique est couramment utilisée pour la fabrication des cannes à pêche ou des piquets de palissade tels que ceux décrits dans le document FR-A-2 584 933.

L'invention consiste à améliorer les performances des piquets supports de filets et des perches de sondage en séparant les fonctions dans un premier temps pour les améliorer intrinsèquement et ensuite les harmoniser entre elles.

Dans ce but et conformément aux revendications 1 et 5, le corps principal des piquets et des perches est constitué par une tige cylindrique de révolution composée de fils de verre d'un seul tenant sur toute la longueur de la tige, enduits de résine polyester polycondensable.

Sur les dessins :
La figure 1 représente une vue en élévation d'une coupe partielle passant par l'axe de symétrie d'un piquet support de filet et notamment par ses extrémités inférieure et supérieure.
La figure 2 représente une vue en élévation d'une coupe partielle d'un piquet support de filet passant par l'axe de symétrie de son extrémité supérieure dans une autre version de l'invention.
La figure 3 représente une vue en élévation d'une coupe partielle d'une perche de sondage passant par l'axe de symétrie de son extrémité inférieure.
La figure 4 représente une vue en élévation d'une perche de sondage passant par son extrémité inférieure dans une autre version de l'invention.

L'invention consiste à remplacer le corps principal de piquet 1 (fig.1 et 2) ou le corps principal de perche 2 (fig.3 et 4), constitué initialement d'un tube d'aluminium, par une tige cylindrique de révolution obtenue par pulltrusion, composée de fils de verre d'un seul tenant sur toute la longueur de la tige, qui sont enduits de préférence de résine de polyester polycondensable. Cette tige se présente sous forme soit de tube à paroi épaisse 3 (fig.3) soit de jonc 4 (fig.1) en fonction des caractéristiques recherchées ; le tube à paroi épaisse 3, est utilisé de préférence pour les perches sondage tandis que les joncs 4 sont utilisés de préférence pour réaliser les piquets supports de filets ; la tige cylindrique utilisée a un diamètre extérieur qui est de l'ordre de quinze à vingt millimètres et lorsqu'elle est formée d'un tube à paroi épaisse 3, l'épaisseur de la paroi est de l'ordre de quinze à vingt pour cent du diamètre extérieur du tube à paroi épaisse 3. Dans ce qui suit on va d'abord en déduire les conséquences dans la conception d'un piquet support de filet 5 (fig.1 et 2) puis on fait la même chose pour une perche de sondage 6 (fig.3 et 4).

En ce qui concerne le piquet support de filet 5 on utilise pour réaliser le corps principal de piquet 1 de préférence un jonc d'un diamètre plutôt de l'ordre de vingt millimètres allant d'un mètre cinquante à deux mètres et plutôt de l'ordre de quinze millimètres pour des piquets supports de filets de longueur de l'ordre du mètre ; en effet, on peut courber moyennant un effort raisonnable un jonc de deux mètres jusqu'à ce que ses extrémités forment un angle de quatre vingt dix degrés et sans qu'il y ait de dégradation du jonc, ce dernier retrouvant sa forme linéaire initiale immédiatement. En revanche, l'effort nécessaire pour faire la même chose avec un jonc d'un mètre et vingt millimètres de diamètre demande des efforts beaucoup plus importants qui peuvent provoquer la dégradation du jonc tandis qu'en utilisant un jonc d'un diamètre plus faible, qui peut être de l'ordre de quinze millimètres, on retrouve à échelle plus réduite, les mêmes caractéristiques que celles du jonc de deux mètres et vingt millimètres de diamètre. L'extrémité inférieure de piquet 7 (fig.1) est composée d'une pointe 8 qui est généralement conique et qui est à sa base d'un diamètre supérieur à celui du corps principal de piquet 1 ; elle est prolongée par un manchon cylindrique inférieur 9 de révolution d'une longueur de l'ordre de deux à cinq centimètres et dont le diamètre intérieur est ajusté au diamètre extérieur du corps principal de piquet 1 ; le corps principal de piquet 1 est fixé dans le manchon cylindrique inférieur 9 par collage, qui peut être par exemple de la colle polyuréthane et un verrouillage peut assurer l'assemblage ; il peut être réalisé par une goupille 10 traversant diamétralement l'ensemble du corps principal de piquet 1 et du manchon cylindrique inférieur 9. Le diamètre du manchon cylindrique inférieur 9 étant supérieur à celui du corps principal de piquet 1, il agit comme une retenue dans le sol au niveau de la pointe 8 tandis que le corps principal de piquet lui-même dispose dans sa partie enterrée d'un certain degré de liberté qui est favorable à sa capacité de déformation élastique. L'extrémité supérieure de piquet 11 est simplifiée par rapport à celle du piquet support de filet en aluminium et notamment il n'est plus indispensable d'utiliser des colliers susceptibles de glisser le long du corps principal du piquet support de filet ainsi que des anneaux brisés puisque c'est le corps principal qui absorbe les efforts ; en conséquence, l'extrémité supérieure de piquet 11 est constituée d'une tête à frapper 12 d'un diamètre supérieur au diamètre du corps principal de piquet 1 reliée par une partie cylindrique intermédiaire 13 à un manchon cylindrique supérieur 14 de révolution d'une longueur de l'ordre de deux à cinq centimètres et dont le diamètre intérieur est ajusté au diamètre du corps principal de piquet 1 ; le corps principal de piquet 1 est fixé dans le manchon cylindrique supérieur 14 par collage, qui peut être, par exemple, de la colle polyuréthane et un verrouillage peut assurer l'assemblage ; il peut être réalisé par une goupille 15 traversant diamétralement l'ensemble du corps principal de piquet 1 et du manchon cylindrique supérieur 14 ; les anneaux de fixation des filets sont fixés à des oreillettes 16 (fig.2) solidaires du manchon cylindrique supérieure 14 et/ou à des anneaux de fixation 17 (fig.1) articulés dans des trous 18 traversant diamétralement la partie cylindrique intermédiaire 13. Les pièces en aluminium placées aux extrémités inférieure 7 et supérieure 11 peuvent être réalisées principalement en aluminium moulé. En ce qui concerne les perches de sondage elles sont de préférence constituées d'un corps principal de perche 2 constitué d'un tube à paroi épaisse 3 (fig.3) d'un diamètre de l'ordre de quinze millimètres avec une épaisseur de paroi de l'ordre de deux millimètres et demi ; une première extrémité inférieure de perche 19 comporte une pointe formée d'une première face arrondie 20 convexe, reliée à une première surface latérale 21 en forme de cylindre de révolution de faible hauteur et de diamètre légèrement supérieur au diamètre du corps principal de perche 2 qui peut être de l'ordre de un à deux millimètres ; cette dernière est elle-même reliée à une deuxième surface arrondie 22 orientée en opposition par rapport à la première face arrondie 20 ; ces trois surfaces 20,21 et 22 ayant un axe de symétrie 23 commun ; la deuxième surface arrondie 22 comporte dans sa partie centrale une première tige cylindrique 24 de révolution de quelques centimètres de long et de diamètre sensiblement égal au diamètre intérieur du tube à paroi épaisse 3 ; la première tige cylindrique 24 est reliée à un premier épaulement annulaire 25 dont le diamètre extérieur est le diamètre extérieur du tube à paroi épaisse 3. La première tige cylindrique 24 sert à la fixation de la première extrémité inférieure de perche 19 dans le corps principal de perche 2 ; elle est introduite dans l'extrémité du tube à paroi épaisse 3 et elle y est collée par une colle qui peut être une colle polyuréthane ; dans une variante de l'invention, la première tige cylindrique 24 comporte à intervalles réguliers des gorges annulaires 26 qui facilitent la fixation par collage de la première tige cylindrique 24 en assurant une meilleure répartition de la colle ; dans une autre variante de l'invention, l'assemblage est verrouillé par une goupille traversant l'extrémité inférieure du corps principal de perche 2 et la première tige cylindrique 24. La forme de la première extrémité inférieure de perche 19 permet de réaliser un trou plus large que le diamètre du corps principal de perche 2 ce qui facilite le coulissement de la perche de sondage 6 à l'enfoncement et au retrait ; la deuxième surface arrondie 22 présente, au niveau de sa jonction avec le corps principal de perche 2, une rampe qui permet, lorsqu'on retire la perche de sondage 6 de son trou, une évacuation régulière de la neige.

Dans une variante de l'invention, dans le but de faciliter l'enfoncement de la perche de sondage 6, une deuxième extrémité inférieure de perche 27 (fig.4) est formée de deux éléments semblables à celui que l'on vient de décrire qui sont placés en série sur le même axe de révolution : la deuxième extrémité inférieure de perche 27 comporte une troisième surface arrondie 28 convexe, de forme semblable à celle de la première surface arrondie 20 convexe, limitée extérieurement comme précédemment par une deuxième surface latérale 29 cylindrique de révolution de faible hauteur d'un diamètre de préférence identique au diamètre de la première surface latérale 21 ; cette surface latérale 29 limite extérieurement une quatrième surface arrondie convexe 30, qui est en opposition par rapport à la troisième surface arrondie 28, qui se raccorde intérieurement sur une troisième surface latérale 31 cylindrique de faible hauteur d'un diamètre sensiblement égal au diamètre intérieur du corps principal de perche 2 ; l'autre extrémité de la troisième surface latérale 31 limite intérieurement une cinquième surface arrondie 32 convexe limitée extérieurement par une quatrième surface latérale 33 cylindrique de révolution de faible hauteur et d'un diamètre légèrement supérieur à celui de la deuxième surface latérale 29; enfin une sixième surface arrondie 34 convexe en opposition avec la cinquième surface arrondie 32 convexe est reliée à une deuxième tige cylindrique, pouvant comporter des gorges annulaires et un deuxième épaulement identiques à la première tige cylindrique 24 et au premier épaulement 25 précédemment décrits. Si la perche de sondage 6 est en plusieurs segments la liaison entre les segments est réalisée comme pour les perches de sondage en aluminium avec des embouts mâle et femelle vissés entre eux. Lorsque le corps principal de perche 6 a un diamètre de quinze millimètres, la deuxième surface latérale 29 a un diamètre de quinze millimètres et la quatrième surface latérale 33 a un diamètre de seize millimètres.

Dans ce qui précède, la description concerne l'emploi de fibres de verre pour la fabrication des joncs et des tubes à paroi épaisse destinés à réaliser des piquets et des perches de sondage ; il est évident que les fils de verre peuvent être remplacés par tous fils synthétiques d'origine minérale ou organique telle que la fibre de carbone dont l'amplitude du domaine de déformation élastique par étirage est sensiblement celui des fils de verre ainsi les niveaux d'effort correspondants. Pour compenser les écarts de résistance à la déformation élastique constatés, il est possible de changer les diamètres et épaisseurs de tube ou le diamètre des joncs afin de solliciter plus ou moins, au niveau de leur étirage élastique, les fils synthétiques qui les composent en fonction du résultat recherché.

## Revendications

1. Piquet support de filet dont le corps principal est constitué d'une tige (1) cylindrique de révolution, qui est enfoncé dans le sol par une extrémité (2) inférieure constituée d'une pointe et comportant une extrémité supérieure (3) formant une tête à frapper (4) et des anneaux d'accrochage de filets, **caractérisé en ce que** le corps principal de piquet (1) du piquet support de filet (5) est constitué par une tige cylindrique de révolution composée de fils de verre, ou de tout autres fils synthétiques minéraux ou organiques ayant des performances élastiques semblables à celle du verre et notamment des fils de carbone, d'un seul tenant sur toute la longueur de la tige et enduits de résine de polyester polycondensable(1), ladite tige se présentant sous la forme soit de tube à paroi épaisse (3) soit de jonc (4).

2. Piquet selon la revendication 1, **caractérisé en ce que** la pointe (8) de l'extrémité inférieure de piquet (1) est un cône, dont la base a un diamètre supérieur à celui du corps principal de piquet (1), prolongé par un manchon cylindrique inférieur (9) dont le diamètre intérieur est ajusté au diamètre extérieur du corps principal de piquet (1) qui est fixé dans le manchon cylindrique inférieur (9) par collage et verrouillage par une goupille (10) traversant diamétralement l'ensemble du corps principal de piquet (1) et du manchon cylindrique inférieur (9).

3. Piquet selon la revendication 1, **caractérisé en ce que** l'extrémité supérieure (11) de piquet (1) est constituée d'une tête à frapper (12) d'un diamètre supérieur au diamètre du corps principal de piquet (1) relié par une partie cylindrique intermédiaire (13) à un manchon cylindrique supérieur (14) ajusté au diamètre du corps principal de piquet (1) fixé dans le manchon cylindrique supérieur (14) et verrouillé par une goupille (15) traversant diamétralement l'ensemble du corps principal de piquet (1) et du manchon cylindrique supérieur (14), les anneaux de fixation des filets étant fixés à des oreillettes (16) et/ou à des anneaux de fixation (17) articulés dans des trous (18) traversant diamétralement la partie cylindrique intermédiaire (13).

4. Piquet selon l'une quelconque des revendications 2 et 3, **caractérisé en ce que** l'extrémité supérieure (11) et l'extrémité inférieure (7) de piquet (1) sont des pièces en aluminium réalisées en aluminium moulé.

5. Perche de sondage (6) dont le corps principal de perche (2) est une tige cylindrique de révolution d'un seul tenant ou comprenant plusieurs segments assemblés bout à bout, **caractérisé en ce que** le corps principal de perche (2) de la perche de sondage (6) est constitué par une tige cylindrique de révolution composée de fils de verre, ou de tous autres fils synthétiques, minéraux ou organiques ayant des performances élastiques semblables à celle du verre et notamment des fils de carbone, d'un seul tenant sur toute la longueur de la tige, enduits de résine de polyester polycondensable qui se présente sous forme de tube à paroi épaisse (3) comportant à son extrémité inférieure une demi boule terminée par une base cylindrique pénétrant dans le tube avec un épaulement d'un diamètre égal au diamètre extérieur du tube.

6. Perche suivant la revendication 5, **caractérisée en ce que** l'extrémité inférieure (19) de perche (6) comporte une pointe formée d'une première face arrondie (20) convexe, reliée à une surface cylindrique (21), de diamètre légèrement supérieur au diamètre du corps principal de perche (2), elle-même reliée à une surface arrondie (22) qui comporte dans sa partie centrale une tige cylindrique (24), de diamètre sensiblement égal au diamètre intérieur du tube à paroi épaisse (3), reliée à un épaulement annulaire (25) dont le diamètre extérieur est le diamètre extérieur du tube à paroi épaisse (3).

7. Perche suivant la revendication 5, **caractérisée en ce que** l'extrémité inférieure (27) de perche (6) comporte une première surface arrondie convexe (28), séparée d'une deuxième surface arrondie convexe (30) par une surface cylindrique (29), tandis qu'une deuxième surface cylindrique (31) sépare la surface arrondie convexe (30) d'une troisième surface arrondie convexe (32) laquelle est séparée d'une quatrième surface arrondie convexe (34) par une troisième surface cylindrique (33), ladite surface arrondie convexe (34) étant reliée à une tige cylindrique et un épaulement.

## Patentansprüche

1. Netzträgerpfahl, dessen Hauptkörper aus einer zylindrischen Stange (1) besteht, der mit einem aus einer Spitze bestehenden unteren Ende (2) in den Boden gerammt wird, und mit einem einen Schlagkopf (4) bildenden oberen Ende (3) sowie mit Einhakringen für Netze,
**dadurch gekennzeichnet, dass** der Pfahlhauptkörper (1) des Netzträgerpfahls (5) aus einer zylindrischen Stange besteht, die hergestellt ist aus Glasfasern oder anderen mineralen oder organischen Synthetikfasern mit ähnlichen elastischen Eigenschaften wie die des Glases und insbesondere aus Kohlenstofffasern einstückig über die gesamte Länge der Stange und beschichtet mit polykondensierbarem Polyesterharz (1), wobei die besagte Stange entweder die Form eines dickwandigen Rohres (3) oder diejenige eines Stabs (4) aufweist.

2. Pfahl nach Anspruch 1,
**dadurch gekennzeichnet, dass** die Spitze (8) des unteren Endes des Pfahls (1) ein Kegel ist, dessen Basis einen größeren Durchmesser aufweist als der Pfahlhauptkörper (1), an den sich eine zylindrische untere Muffe (9) anschließt, deren Innendurchmesser dem Außendurchmesser des Pfahlhauptkörpers (1) angepasst ist, der in der zylindrischen unteren Muffe (9) befestigt ist durch Verkleben und Verriegelung mit einem Stift (10), der den gesamten Pfahlhauptkörper (1) und die zylindrische untere Muffe (9) diametral durchquert.

3. Pfahl nach Anspruch 1,
**dadurch gekennzeichnet, dass** das obere Ende (11) des Pfahls (1) aus einem Schlagkopf (12) besteht mit einem größeren Durchmesser als derjenige des Pfahlhauptkörpers (1), der über ein zylindrisches Zwischenteil (13) mit einer zylindrischen oberen Muffe (14) verbunden ist, die dem Durchmesser des Pfahlhauptkörpers (1) angepasst ist, der in der zylindrischen oberen Muffe (14) befestigt und mit einem Stift (15) verriegelt ist, der den gesamten Pfahlhauptkörper (1) und die zylindrische obere Muffe (14) diametral durchquert, wobei die Befestigungsringe der Netze an Befestigungsösen (16) und/oder -ringen (17) befestigt sind, die gelenkig in den zylindrischen Zwischenteil diametral durchquerenden Löchern (18) angeordnet sind.

4. Pfahl nach einem der Ansprüche 2 und 3,
**dadurch gekennzeichnet, dass** das obere Ende (11) und das untere Ende (7) des Pfahls (1) aus geformtem Aluminium hergestellte Aluminiumteile sind.

5. Lotstange (6), deren Stangenhauptkörper (2) aus einer einstückigen oder aus mehreren aneinander gesetzten Abschnitten gebildeten zylindrischen Stange besteht,
**dadurch gekennzeichnet, dass** der Stangenhauptkörper (2) der Lotstange (6) aus einer zylindrischen Stange besteht, die hergestellt ist aus Glasfasern oder anderen mineralen oder organischen Synthetikfasern mit ähnlichen elastischen Eigenschaften wie die des Glases und insbesondere aus Kohlenstofffasern einstückig über die gesamte Länge der Stange und beschichtet mit polykondensierbarem Polyesterharz, wobei die besagte Stange die Form eines dickwandigen Rohres (3) aufweist, mit an seinem unteren Ende einer von einer zylindrischen Basis abgeschlossenen Halbkugel, die mit einem Schulterstück eines dem Außendurchmesser des Rohres entsprechenden Durchmessers in das Rohr eindringt.

6. Stange nach Anspruch 5,
**dadurch gekennzeichnet, dass** das untere Ende (19) der Stange (6) eine Spitze aufweist, die aus einer ersten konvex gerundeten Fläche (20) besteht, die mit einer zylindrischen Fläche (21) eines etwas größeren Durchmessers als der des Stangenhauptkörpers (2) verbunden ist, die ihrerseits mit einer gerundeten Fläche (22) verbunden ist, die in ihrem mittleren Teil eine zylindrische Stange (24) eines etwa dem Innendurchmesser des dickwandigen Rohres (3) entsprechenden Durchmessers aufweist, die mit einem ringförmigen Schulterstück (25) verbunden ist, dessen Außendurchmesser dem Außendurchmesser des dickwandigen Rohres (3) entspricht.

7. Stange nach Anspruch 5,
**dadurch gekennzeichnet, dass** das untere Ende (27) der Stange (6) eine erste konvex gerundete Fläche (28) aufweist, die durch eine zylindrische Fläche (29) von einer zweiten konvex gerundeten Fläche (30) getrennt ist, während eine zweite zylindrische Fläche (31) die konvex gerundete Fläche (30) von einer dritten konvex gerundeten Fläche (32) trennt, die von einer vierten konvex gerundeten Fläche (34) durch eine dritte zylindrische Fläche (33) getrennt ist, wobei die besagte konvex gerundete Fläche (34) mit einer zylindrischen Stange und einem Schulterstück verbunden ist.

## Claims

1. A netting support stake whose main body is composed of a round cylindrical pole (1) which is forced into the ground by a bottom end (2) composed of a point, and which has a top end (3) forming a strike head (4), and which has rings for the attachment of netting, **characterised in that** the main stake body (1) of the netting support stake (5) is composed of a round cylindrical pole made from glass-fibre or any other similar synthetic, mineral or organic fibre that has elastic performance similar to that of glass fibre, and carbon fibre in particular, in one continuous piece along the length of the pole, and coverings of polycondensable, polyester resin, the said pole assuming the form either of thick-walled tube (3) or shaft (4).

2. A stake in accordance with claim 1, **characterised in that** the point (8) at the bottom end of the stake (1) is a cone whose base has a diameter that is greater than that of the main stake body (1), prolonged by a lower cylindrical sleeve (9) whose internal diameter is matched to the external diameter of the main stake body (1), and which is fixed in the lower cylindrical sleeve (9) by glueing and locking with a pin (10) passing diametrically through the whole of the main stake body (1) and of the lower cylindrical sleeve (9).

3. A stake in accordance with claim 1, **characterised in that** the top extremity (11) of the stake (1) is composed of a strike head (12) whose diameter is greater than the diameter of the main stake body (1), connected by an intermediate cylindrical part (13) to an upper cylindrical sleeve (14) which is matched to the diameter of the main stake body (1) fixed in the upper cylindrical sleeve (14) and locked with a pin (15) passing diametrically through the whole of the main stake body (1) and of the upper cylindrical sleeve (14), the fixing rings for the netting being fixed to lugs (16) and/or fixing rings (17) anchored in holes (18) passing diametrically through the intermediate cylindrical part (13).

4. A stake in accordance with either of claims 2 and 3, **characterised in that** the top extremity (11) and the bottom extremity (7) of the stake (1) are aluminium parts created from cast aluminium.

5. A sounding rod (6) whose main rod body (2) is a round cylindrical pole in a single piece or composed of several segments assembled end to end, **characterised in that** the main rod body (2) of the sounding rod (6) is composed of a round cylindrical pole made of glass-fibre fabric or any other similar synthetic, mineral or organic fibre that has elastic performance similar to that of glass fibre, and carbon fibre in particular, in a single piece along the full length of the pole, with coverings of polycondensable, polyester resin, which takes the form of a thick-walled tube (3) having at its bottom extremity a half ball terminated by a cylindrical base penetrating into the tube, with a shoulder whose diameter is equal to the external diameter of the tube.

6. A rod in accordance with claim 5, **characterised in that** the bottom extremity (19) of the rod (6) has a point that is formed from a first rounded convex face (20) connected to a cylindrical surface (21) whose diameter is slightly greater than the diameter of the main rod body (2), itself connected to a rounded surface (22) which has, in its central part, a cylindrical pole (24) whose diameter is approximately equal to the internal diameter of the thick-walled tube (3), connected to an annular shoulder (25) whose external diameter is the external diameter of the thick-walled tube (3).

7. A rod in accordance with claim 5, **characterised in that** the bottom extremity (27) of the rod (6) has a first rounded convex surface (28), separated from a second rounded convex surface (30) by a cylindrical surface (29), while a second cylindrical surface (31) separates the rounded convex surface (30) from a third rounded convex surface (32), this being separated from a fourth rounded convex surface (34) by a third cylindrical surface (33), the said rounded convex surface (34) being connected to a cylindrical pole and a shoulder.
